# EUROPÄISCHE PATENTSCHRIFT

(11) **EP 0 659 974 B1**
(45) Veröffentlichungstag und Bekanntmachung des Hinweises auf die Patenterteilung: **30.07.1997**
(21) Anmeldenummer: 94118979.7
(22) Anmeldetag: 02.12.1994
(51) Int. Cl.: E06B 9/78, E06B 9/90

(54) **Rollvorhang**
Roller blind
Store à rouleau

(30) Priorität: 24.12.1993 DE 4344627
(43) Veröffentlichungstag der Anmeldung: 28.06.1995
(73) Patentinhaber: BENTHIN AKTIENGESELLSCHAFT, D-27572 Bremerhaven (DE)
(72) Erfinder: Benthin, Siegfried, D-27554 Bremerhaven (DE)
(74) Vertreter: von Ahsen, Erwin-Detlef

(56) Entgegenhaltungen:
- DE-A- 2 339 170
- US-A- 4 372 432

## Beschreibung

Die Erfindung bezieht sich auf einen Rollvorhang mit Ausbildungsmerkmalen nach dem Oberbegriff des Patentanspruches 1.

Aus der DE-AS 23 39 170 ist ein solcher Rollvorhang bekannt, bei dem eine mit ihren Enden auf ortsfeste Lagerzapfen drehbar gelagerte Wickelwelle wenigstens an ihrem einen Ende mit einem Antriebsglied kuppelbar ist und wenigstens einen als Sperrglied wirksamen Rollkörper aufweist, welcher die in Abrollrichtung des Vorhanges belastete Wickelwelle mit dem Lagerzapfen verriegelt.

Bei einer anderen bekannten Anordnung nach der US-PS 4,372,432 ist der Lagerzapfen an beiden Enden der Wickelwelle mit einem Halter drehfest an einer Wand, Decke oder dergleichen, befestigbar, wobei der Halter in einen an der äußeren Stirnfläche des Lagerzapfens angeordneten Schlitz eingreift. Ein solcher Behang ist in unterschiedlichen Behangstellungen arretierbar. Das Sperrglied besteht aus einer Schraubenfeder, welche nach Art einer Rutschkupplung wirksam ist und den Behang durch Reibungsschluß mit einer Hülse festsetzt.

Außerdem sind in großer Vielfalt sogenannte Springrollos bekannt, welche Sperrglieder aus radial zur Rolloachse beweglich angeordneten Klinken aufweist, die mit festen Widerlagern an der Wickelwelle zusammenwirken. Durch die radial bewegliche Anlenkung der Klinken wird bei schneller Drehung der Rollowelle ein Freilauf erreicht, so daß die Klinken nur bei langsamer Drehung der Rollowelle durch ihr Eigengewicht gegen die Widerlager zur Anlage kommen und eine Blockierung zwischen Rollowelle und festem Zapfen bewirken.

Es ist Aufgabe der Erfindung, einen geräuscharm betätigbaren Rollvorhang nach dem Oberbegriff ohne Federelemente leichtgängig mit einer funktionssicheren Mechanik auszubilden, die eine Behangarretierung durch das Behanggewicht in jeder beliebigen Stellung ermöglicht.

Erfindungsgemäß wird diese Aufgabe durch Ausbildungsmerkmale nach dem Kennzeichen des Patentanspruches 1 gelöst.

Die Teile der Mechanik für die Betätigung und für die Blockierung des Vorhanges können aus Metall oder einem geeigneten Kunststoff hergestellt werden. Die Blockierung des Behanges erfolgt ohne Federelemente stufenlos in jeder beliebigen Höhenlage durch Formschluß. Diese Verriegelung erfolgt selbsttätig durch das Behanggewicht und ist funktionssicher. Eine Entriegelung kann nur durch Betätigung des Antriebsgliedes erfolgen.

Vorteilhafte Ausbildungsmerkmale enthalten die Ansprüche 2 bis 8.

Eine nähere Erläuterung der Erfindungsmerkmale und ihrer vorteilhaften Weiterbildungen erfolgt nachfolgend anhand eines auf der Zeichnung dargestellten Ausführungsbeispieles. Es zeigen:
- Figur 1: eine Darstellung der Elemente der Betätigungsmechanik in einer Explosionszeichnung,
- Figur 2: einen Schnitt in einer Achsebene durch das antriebsseitige Ende des Rollovorhangs,
- Figur 3: einen Schnitt nach der Linie B - B in Figur 2,
- Figur 4: einen Schnitt nach der Linie C - C in Figur 2 und
- Figur 5: einen Schnitt nach der Linie D - D in Figur 2.

Der Lagerzapfen 5 ist mittels eines Halters 4 an einer Decke, einer Wand oder dergleichen, befestigbar. Dieser Wandhalter 4 greift mit einem rechteckigen Profil in einen Schlitz an der Stirnseite des Lagerzapfens 5 ein und sichert diesen somit gegen Verdrehung. Auf einer zylindrischen Mantelfläche des Lagerzapfens 5 ist eine Außenhülse 1 drehbar gelagert. Außerdem ist auf einer zylindrischen Mantelfläche des Lagerzapfens 5 ein Antriebsglied 6 drehbar gelagert, welches beispielsweise durch eine Kugelkette oder dergleichen verdrehbar ist. An dem diesem Antriebsglied 6 gegenüberliegenden Ende ist die Außenhülse 1 mit einem innerhalb einer topfförmigen Bodenausbildung der Außenhülse 1 angeordneten Hülsenansatz 3 ausgebildet, welcher in einen Hülsenansatz 9 des Lagerzapfens 5 hineinragt. In mehreren Ausnehmungen zwischen dem Außenumfang des Hülsenansatzes 3 und dem Innenumfang des Hülsenansatzes 9 sind paarweise Rollkörper 2 angeordnet, welche als Sperrglied wirksam sind. Die Außenmantelfläche des Hülsenansatzes 3 ist im Bereich der Ausnehmungen, in denen die Rollkörper 2 paarweise angeordnet sind, exzentrisch zur Mittelachse des Lagerkörpers ausgebildet, so daß sich zwischen dieser Außenmantelfläche und der Innenmantelfläche ein Abstand ergibt, der kleiner ist als der Durchmesser der Rollkörper 2. Somit kann eine Verklemmung des Hülsenansatzes 3 und des Hülsenansatzes 9 durch einen oder mehrere der Rollkörper 2 erfolgen. Zwischen den paarweise angeordneten Rollkörpern 2 erstreckt sich jeweils ein Öffnungselement 8, wobei diese Öffnungselemente fingerartig ausgebildet und an einem Ring angeordnet sind. Dieser Ring ist drehbeweglich auf dem Lagerzapfen 5 angeordnet und durch einen Planetentrieb 7 mit dem Antriebsglied 6 gekuppelt. Mehrere walzenartige Planetenräder sind jeweils in Ausnehmungen des Lagerzapfens 5 angeordnet und greifen an einem Ende mit ihrer Verzahnung in eine Innenverzahnung des Antriebsgliedes und mit ihrem anderen Ende in eine Innenverzahnung des Ringes der Öffnungselemente 8 ein. Somit führt eine Drehung des Antriebsgliedes zu einer Drehung der zwischen die Rollkörper 2 eingreifenden Öffnungselemente 8, so daß diese aus ihrer Sperrlage herausgedrückt werden und eine Drehbewegung zwischen dem Hülsenansatz 3 und dem Hülsenansatz 9 freigeben. Das in Gegenrichtung durch das Behanggewicht auf die Außenhülse 1 ausgeübte Drehmoment führt zu einer Verklemmung des Hülsenansatzes 3 mit dem Hülsenansatz 9 durch die Rollkörper 2 und somit zu einer Verriegelung der Außenhülse 1 mit dem Lagerzapfen 5. Die Außenhülse 1 ist in an sich bekannter Weise drehfest in das Rohrende einer in der Zeichnung nicht dargestellten Wickelwelle eingesetzt.

Der Drehwinkel der Öffnungselemente 8 ist dadurch begrenzt, daß die Öffnungselemente 8 an der Innenseite eine in Achsrichtung verlaufende Keilfeder 10 aufweisen, die jeweils in eine wesentlich breitere Axialnut 11 am Außenmantel des Hülsenansatzes 3 eingreift.

### BEZUGSZEICHENLISTE:

- 1: Außenhülse
- 2: Rollkörper
- 3: Hülsenansatz
- 4: Halter
- 5: Lagerzapfen
- 6: Antriebsglied
- 7: Planetentrieb
- 8: Öffnungselement
- 9: Hülsenansatz
- 10: Keilfeder
- 11: Axialnut

## Patentansprüche

1. Rollvorhang, bei dem eine mit ihren Enden auf ortsfesten Lagerzapfen drehbar gelagerte Wickelwelle wenigstens an ihrem einen Ende mit einem Antriebsglied kuppelbar ist und wenigstens ein Sperrglied aufweist, welches die in Abrollrichtung des Vorhanges belastete Wickelwelle mit dem Lagerzapfen verriegelt, dadurch gekennzeichnet, daß in einer in Umfangsrichtung keilförmigen Ausnehmung zwischen einer Innenmantelfläche eines am Lagerzapfen (5) festen Hülsenansatzes (9) und einer Außenmantelfläche eines an der Wickelwelle (1) festen Hülsenansatzes (3) wenigstens ein als Sperrglied wirksamer Rollkörper (2) angeordnet ist, der sich in der Ausnehmung verklemmt und mittels eines durch das Antriebsglied (6) in Drehrichtung bewegliches Öffnungselement (8) aus der Klemmlage lösbar ist.

2. Rollvorhang nach Anspruch 1, dadurch gekennzeichnet, daß der gegenüber der Wickelwelle (1) feste Hülsenansatz (3) auf dem Lagerzapfen (5) drehbar gelagert ist und im Bereich der Ausnehmung mit den darin angeordneten Rollkörpern (2) eine exzentrisch zur Mittelachse verlaufende Außenmantelfläche aufweist.

3. Rollvorhang nach den Ansprüchen 1 und 2, dadurch gekennzeichnet, daß in Umfangsrichtung mehrere Ausnehmungen zwischen den beiden Hülsenansätzen (3,9) ausgebildet und darin Rollkörper (2) paarweise angeordnet sind.

4. Rollvorhang nach den Ansprüchen 1 bis 3, dadurch gekennzeichnet, daß die sich in Achsrichtung jeweils zwischen zwei paarweise angeordneten Rollkörpern (2) erstreckenden Öffnungselemente (8) an einem auf dem Lagerzapfen drehbeweglich angeordneten Ring ausgebildet und dieser Ring durch einen Planetenradtrieb (7) mit dem Antriebsglied (6) gekuppelt ist.

5. Rollvorhang nach den Ansprüchen 1 bis 4, dadurch gekennzeichnet, daß in Ausnehmungen des Lagerzapfens (5) angeordnete Planetenräder (7) an einem Ende in eine Innenverzahnung des Antriebsgliedes (6) und mit dem anderen Ende in eine Innenverzahnung des Ringes eingreifen, der die Öffnungselemente (8) miteinander verbindet.

6. Rollvorhang nach den Ansprüchen 1 bis 5, dadurch gekennzeichnet, daß Mittel zur Begrenzung des Drehwinkels der Öffnungselemente (8) vorgesehen sind.

7. Rollvorhang nach Anspruch 6, dadurch gekennzeichnet, daß jedes Öffnungselement (8) an der Innenseite eine sich axial erstreckende Keilfeder (10) aufweist und mit dieser Keilfeder in eine breitere Nut (11) am Umfang des an der Wickelwelle (1) festen Hülsenansatzes (3) eingreift.

8. Rollvorhang nach einem oder mehreren der Ansprüche 1 bis 7, dadurch gekennzeichnet, daß der gegenüber der Wickelwelle feste Hülsenansatz (3) an einem Ende innerhalb einer Außenhülse (1) ausgebildet ist, die drehfest in das offene Rohrende einer Wickelwelle einsetzbar und auf dem Lagerzapfen (5) drehbar gelagert ist.

## Claims

1. Roller blind, wherein a winding shaft, which is rotatably supported by its ends on fixed bearing journals, at least at its one end is connectable to a drive element and comprises at least one locking element which locks the winding shaft, which is loaded in the unwinding direction of the blind, to the bearing journal, characterized in that disposed in an, in a peripheral direction, wedge-shaped recess between an inner lateral surface of a sleeve attachment (9) fixed on the bearing journal (5) and an outer lateral surface of a sleeve attachment (3) fixed on the winding shaft (1) is at least one rolling body (2) acting as a locking element, which becomes jammed in the recess and is releasable from the jammed position by means of an opening element (8), which is movable in the direction of rotation by the drive element (6).

2. Roller blind according to claim 1, characterized in that the sleeve attachment (3), which is fixed relative to the winding shaft (1), is rotatably supported on the bearing journal (5) and has, in the region of the recess in which the rolling bodies (2) are disposed, an outer lateral surface extending eccentrically relative to the centre line.

3. Roller blind according to claims 1 and 2, characterized in that a plurality of recesses are formed in a peripheral direction between the two sleeve attachments (3, 9) and rolling bodies (2) are disposed in pairs therein.

4. Roller blind according to claims 1 to 3, characterized in that the opening elements (8), which are disposed in an axial direction in each case between two rolling bodies (2) arranged in pairs, are constructed on a ring rotatably disposed on the bearing journal and said ring is coupled by a planet wheel mechanism (7) to the drive element (6).

5. Roller blind according to claims 1 to 4, characterized in that planet wheels (7) disposed in recesses of the bearing journal (5) engage at one end into an internal gear of the drive element (6) and with the other end into an internal gear of the ring which connects the opening elements (8) to one another.

6. Roller blind according to claims 1 to 5, characterized in that means of delimiting the angle of rotation of the opening elements (8) are provided.

7. Roller blind according to claim 6, characterized in that each opening element (8) at the inside has an axially extending coiled spring (10) and engages with said coiled spring into a wider groove (11) at the periphery of the sleeve attachment (3) fixed on the winding shaft (1).

8. Roller blind according to one or more of claims 1 to 7, characterized in that the sleeve attachment (3), which is fixed relative to the winding shaft, is constructed at one end inside an outer sleeve (1), which is insertable in a non-rotatable manner into the open tube end of a winding shaft and is rotatably supported on the bearing journal (5).

## Revendications

1. Store dans lequel un axe d'enroulement monté sur des tourillons de montage fixes en position de façon à pouvoir tourner avec ses extrémités peut être au moins couplé par une extrémité à un organe d'entraînement et présente au moins un organe de verrouillage qui verrouille l'arbre d'enroulement sollicité en direction de déroulement du store avec les tourillons de montage, caracterisé en ce qu'au moins un corps (2) de roulement agissant en tant qu'organe de verrouillage est disposé dans un logement en forme de coin dans la direction du pourtour, et situé entre la surface de l'enveloppe interne d'un prolongement (9) de manchon fixé au tourillon de montage (5) et une surface d'enveloppe externe d'un prolongement (3) de manchon fixé à la surface externe de l'arbre d'enroulement (1), le corps de roulement étant serré dans le logement et pouvant être libéré de la position de serrage au moyen d'un élément (8) d'ouverture déplaçable en direction de rotation par l'élément d'entraînement (6).

2. Store selon la revendication 1, caractérisé en ce que le prolongement (3) de manchon fixe par rapport à l'arbre d'enroulement (1) est monté mobile en rotation sur le tourillon de montage (5) et présente dans la zone du logement comprenant les corps de roulement (2) agencés dans celui-ci, une surface d'enveloppe externe s'étendant de façon excentrée par rapport à l'axe médian.

3. Store selon la revendication 1 et 2, caractérisé en ce que dans la direction du pourtour, plusieurs logements sont formés entre les deux prolongements (3, 9) de manchon et en ce que les corps de roulement (2) y sont agencés par paires.

4. Store selon la revendication 1 à 3, caracterisé en ce que les éléments d'ouverture (8) qui s'étendent en direction de l'axe respectivement entre deux corps de roulement (2) agencés par paires, sont formés sur un anneau agencé de façon mobile en rotation sur un des tourillons de montage et en ce que cet anneau est couplé par l'intermédiaire d'un entraînement planétaire (7) à l'organe d'entraînement (6).

5. Store selon les revendications 1 à 4, caractérisé en ce que des roues planétaires (7) agencées dans les logements du tourillon de montage (5) engrènent à une extrémité dans une denture interne de l'organe d'entraînement (6) et avec l'autre extrémité dans une denture interne de l'anneau qui relie les éléments d'ouvertures (8) les uns aux les autres.

6. Store selon la revendication 1 à 5, caractérisé en ce que des moyens pour limiter l'angle de rotation des éléments d'ouverture (8) sont prévus.

7. Store selon la revendication 6, caractérisé en ce que chaque élément d'ouverture (8) présente à sa face interne une clavette (10) s'étendant axialement, et engrêne avec la cLavette dans une rainure plus large, située sur le pourtour du prolongement (3) de manchon fixé à l'arbre d'enroulement (1).

8. Store selon une ou plusieurs des revendications 1 à 7, caractérisé en ce que le prolongement (3) de manchon fixe par rapport à l'arbre d'enroulement est réalisé à une extrémité à l'intérieur d'un manchon externe (1) qui peut être introduit de façon fixe en rotation dans l'extrémité ouverte de tube d'un arbre d'enroulement et est monté de façon mobile en rotation sur le tourillon de montage (5).
